# EUROPÄISCHE PATENTSCHRIFT

(11) **EP 3 120 001 B1**
(45) Veröffentlichungstag und Bekanntmachung des Hinweises auf die Patenterteilung: **06.06.2018**
(21) Anmeldenummer: 15707633.2
(22) Anmeldetag: 03.03.2015
(51) Int. Cl.: F01N 13/00, F01N 13/08, B63H 21/34

(54) **VORRICHTUNG ZUM ABFÜHREN VON ABGASEN EINES SCHIFFSMOTORS**
DEVICE FOR WITHDRAWING WASTE GASES OF A MARINE ENGINE
DISPOSITIF POUR ÉVACUER LES GAZ D'ÉCHAPPEMENT D'UN MOTEUR DE BATEAU

(30) Priorität: 17.03.2014 DE 102014103602
(43) Veröffentlichungstag der Anmeldung: 25.01.2017
(73) Patentinhaber: thyssenkrupp AG, 45143 Essen (DE); ThyssenKrupp Marine Systems GmbH, 24143 Kiel (DE)
(72) Erfinder: THIEME, Christian, 19258 Nieklitz (DE); FANGAUF, Adalberto, Hamburg 20259 (DE); HARDER, Hauke, Wistedt 21255 (DE)
(74) Vertreter: thyssenkrupp Intellectual Property GmbH
(86) Internationale Anmeldenummer: PCT/EP2015/054373
(87) Internationale Veröffentlichungsnummer: WO 2015/139944

(56) Entgegenhaltungen:
- DE-A1- 10 024 650
- US-A- 5 746 630
- US-B1- 6 358 109

## Beschreibung

### Stand der Technik

Die vorliegende Erfindung geht aus von einer Vorrichtung zum Abführen von Abgasen eines Schiffsmotors gemäß dem Oberbegriff des Patentanspruchs 1.

Eine solche Vorrichtung ist beispielsweise aus der Druckschrift DE 100 24 650 A1 bekannt und dient dazu, die beim Verbrennen von Kraftstoff in einem Schiffsverbrennungsmotor entstehenden Abgase mittels des über der Wasserlinie angeordneten Borddurchlass außenbords zu leiten. Der Borddurchlass ist an der Bordwand, beispielsweise im Bereich des Schiffsheck, angeordnet, damit sich bei Vorausfahrt die austretenden Abgase vom Schiff entfernen.

Durch die Anordnung des Borddurchlasses über der Wasserlinie besteht die Gefahr, dass Seewasser, beispielsweise aufgrund von achterlichen Wellen, durch den Borddurchlass in den Abgaskanal und entgegen der Abgasströmung in die Brennräume des Schiffsmotors gelangen. Der Schiffsmotor wird durch derlei Wasserschlag zerstört. Um ein Eindringen von Seewasser in den Schiffsmotor daher zu verhindern, schlägt die Druckschrift DE 100 24 650 A1 vor, den Abgaskanal zu unterbrechen und eine Wasserfalle vorzusehen, welche eine unterhalb der Unterbrechung des Abgaskanals angeordnete Auffangwanne umfasst. Das eindringende Seewasser wird in der Wasserfalle über ein entsprechendes Gefälle aus dem Abgaskanal heraus in der Auffangwanne aufgefangen und kann aus der Auffangwanne durch ein entsprechendes Drainagesystem und über Speichertanks nach außenbords gepumpt werden.

Nachteilig an dieser Lösung ist, dass durch die Unterbrechung des Abgaskanals Abgase in die den Abgaskanal umgebenden Räume strömen können. Eine Abschirmung, welche das Ausströmen der Abgase im Bereich der Unterbrechung verhindert, ist nur vergleichsweise aufwändig realisierbar und somit kostenintensiv.

### Offenbarung der Erfindung

Es ist daher eine Aufgabe der vorliegenden Erfindung eine Vorrichtung zum Abführen von Abgasen eines Schiffsmotors nach außenbords zur Verfügung zu stellen, welche in zuverlässiger und kostengünstig zu realisierender Weise sowohl das Eindringen von Seewasser in den Bereich des Schiffsmotors, als auch ein Ausströmen von Abgasen ins Schiffsinnere verhindert.

Gelöst wird diese Aufgabe mit einer Vorrichtung zum Abführen von Abgasen eines Schiffsmotors, wobei die Vorrichtung einen Abgaskanal, welcher sich vom Schiffsmotor zu einem Borddurchlass erstreckt, und einer Wasserfalle, welche eine Auffangwanne umfasst, die unterhalb eines im Abgaskanal ausgebildeten Ablaufstutzens angeordnet ist, aufweist, wobei auf der dem Motor zugewandten Seite des Ablaufstutzens eine Leitschräge innerhalb des Abgaskanals angeordnet ist, wobei auf der dem Borddurchlass zugewandten Seite des Ablaufstutzens eine Überlaufwand angeordnet ist.

Die erfindungsgemäße Vorrichtung hat gegenüber dem Stand der Technik den Vorteil, dass der Abgaskanal im Bereich der Wasserfalle durch die Leitschräge verjüngt wird und sich somit der Querschnitt des Abgaskanals verringert. Der Abgasstrom wird hierdurch auf Höhe der Wasserfalle beschleunigt und es entsteht im Bereich des Ablaufstutzens bzw. der Auffangwanne ein Unterdruck, durch welchen Luft durch den Ablaufstutzen in den Abgaskanal gesaugt wird. Auf diese Weise wird wirksam verhindert, dass Abgase aus dem Abgaskanal durch den Ablaufstutzen, insbesondere ins Innere des Schiffes, entweichen. Zudem wird durch die Wasserfalle verhindert, dass Seewasser über den Ablaufstutzen hinaus in Richtung des Schiffsmotors fließen kann. Bei der erfindungsgemäßen Vorrichtung ist die Leitschräge innerhalb des Abgaskanals angeordnet, so dass der Abgaskanal abgesehen von dem Ablaufstutzen vorteilhafterweise als durchgehender bzw. ununterbrochener Kanal ausgebildet sein kann. Die Abgase könnten somit allenfalls durch den Ablaufstutzen in Richtung der Auffangwanne aus dem Abgaskanal entweichen. Dies wird jedoch durch den in diesem Bereich mittels der Leitschräge erzeugten Unterdruck wirksam verhindert. Gegenüber dem Stand der Technik kann somit die vergleichsweise kostenintensive und aufwändige Abschirmung der Wasserfalle vollständig eingespart werden. Der Schiffsmotor umfasst vorzugsweise eine Gasturbine. Denkbar ist aber auch, dass der Schiffsmotor einen klassischen Verbrennungsmotor, wie einen Diesel-, Gas- oder Benzinmotor umfasst. Alternativ wäre auch denkbar, dass es sich bei dem Schiffsmotor nur um einen Generator (beispielsweise zur Versorgung eines Elektromotors) handeln. Der Abgaskanal ist insbesondere von solcher Bauart, dass er einen horizontalen Abgasaustritt im Bereich der Bordwand des Schiffes umfasst.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Ausführungsform der vorliegenden Erfindung ist vorgesehen, dass die Leitschräge derart ausgebildet ist, dass sie entlang der Abgasströmungsrichtung vom Schiffsmotor zum Borddurchlass sukzessive ansteigt. In vorteilhafter Weise wird somit der Strömungsquerschnitt reduziert, ohne dass dabei der Strömungswiderstand zu hoch wird oder Strömungswirbel im Abgasstrom entstehen. Die Leitschräge ist vorzugsweise derart ausgebildet, dass der effektive Strömungsquerschnitt des Abgaskanals im Bereich der Wasserfalle gegenüber dem übrigen Abgaskanal reduziert ist, um die Zunahme der Strömungsgeschwindigkeit des Abgasstromes auf Höhe der Wasserfalle zu erzielen.

Gemäß der vorliegenden Erfindung ist vorgesehen, dass auf der dem Borddurchlass zugewandten Seite des Ablaufstutzens eine Überlaufwand angeordnet ist. Die Überlaufwand fungiert als Wehr und sorgt in vorteilhafter Weise dafür, dass durch den Borddurchlass in den Abgaskanal eindringendes Seewasser behindert und abgebremst wird. Auf diese Weise kann insbesondere verhindert werden, dass das Seewasser mit hoher Geschwindigkeit über den Ablaufstutzen hinaus in Richtung des Schiffsmotors fließt.

Gemäß einer bevorzugten Ausführungsform der vorliegenden Erfindung ist vorgesehen, dass die vertikale Höhe der Leitschräge senkrecht zur Haupterstreckungsrichtung des Abgaskanals größer als die vertikale Höhe der Überlaufwand senkrecht zur Haupterstreckungsrichtung ist. Die Strömungsquerschnitte im Bereich der Leitschräge und im Bereich der Überlaufwand sind vorzugsweise ähnlich, wobei allerdings der Strömungsquerschnitt im Bereich der Überlaufwand größer als der Strömungsquerschnitt im Bereich der Leitschräge ist. Es hat sich gezeigt, dass hierdurch der Ansaugeffekt von Luft durch den Ablaufstutzen in vorteilhafter Weise maximiert werden kann und somit ein Entweichen von Abgasen durch den Ablaufstutzen zuverlässig unterbunden wird.

Gemäß einer bevorzugten Ausführungsform der vorliegenden Erfindung ist vorgesehen, dass der Ablaufstutzen eine Öffnung im Abgaskanal umfasst, die in die Auffangwanne mündet, wobei die Überlaufwand von der Öffnung in Richtung des Borddurchlass beabstandet ist. In vorteilhafter Weise wird durch den Abstand zwischen der Öffnung und der Überlaufwand verhindert, dass es bei einer etwaigen Rezirkulation nicht zu einer Vertikalströmung von Abgasen in den Ablaufstutzen kommt, wodurch Abgase aus dem Abgaskanal entweichen würden. Der Abstand beträgt bevorzugt zwischen 50 und 1000 Millimetern, besonders bevorzugt zwischen 100 und 300 Millimetern und besonders bevorzugt im Wesentlichen 200 Millimeter.

Gemäß einer bevorzugten Ausführungsform der vorliegenden Erfindung ist vorgesehen, dass der Abgaskanal im Bereich der Überlaufwand einen durch die Überlaufwand eingeschränkten Querschnitt aufweist und wobei der Querschnitt des Ablaufstutzens im Wesentlichen dem eingeschränkten Querschnitt des Abgaskanals im Bereich der Überlaufwand entspricht. In vorteilhafter Weise kann somit nur so viel Wasser durch den Abgaskanal in Richtung der Wasserfalle fließen, wie durch den Ablaufstutzen auch in die Auffangwanne abfließen kann. Es wird demnach verhindert, dass sich Wasser im Ablaufstutzen aufstaut und hierdurch Seewasser über den Ablaufstutzen hinweg weiter durch den Abgaskanal in Richtung Schiffsmotor fließen kann.

Gemäß einer bevorzugten Ausführungsform der vorliegenden Erfindung ist vorgesehen, dass der Abgaskanal zumindest im Bereich der Wasserfalle mit Ausnahme der Öffnung als geschlossener Kanal ausgebildet ist. In vorteilhafter Weise wird somit die Gefahr, dass Abgase im Bereich der Wasserfalle aus dem Abgaskanal austreten, minimiert. Die Leitschräge ist insbesondere nur im Bodenbereich des Abgaskanals ausgebildet. Denkbar ist, dass sich die Leitschräge zudem teilweise über die Öffnung des Ablaufstutzens erstreckt. Die Leitschräge ist insbesondere derart ausgebildet ist, dass der Abgasstrom von der Leitschräge in den oberen Bereich des Abgaskanals und über den Ablaufstutzen hinweg gelenkt wird.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- **Figur 1**: zeigt eine schematische Schnittbildansicht einer Vorrichtung gemäß einer beispielhaften Ausführungsform der vorliegenden Erfindung.

### Ausführungsformen der Erfindung

In **Figur 1** ist eine schematische Vorrichtung 10 zum Abführen von Abgasen eines Schiffsmotors gemäß einer beispielhaften Ausführungsform schematisch dargestellt. Die Vorrichtung 10 umfasst einen Abgaskanal 1, welche sich von einem nicht abgebildeten Schiffsmotor, insbesondere einem Schiffsdiesel, bis zu einem Borddurchlass 4 erstreckt. Der Borddurchlass 4 umfasst eine Abgasaustrittsöffnung in der Bordwand 12 des Schiffes.

Damit durch Wellen oder Seeschlag durch den Borddurchlass 4 in den Abgaskanal 1 eindringendes Seewasser nicht ins Innere des Schiffsmotors gelangt, weist die Vorrichtung 10 eine Wasserfalle 11 auf. Die Wasserfalle 11 umfasst eine Auffangwanne 3, in welcher das durch den Borddurchlass 4 eindringende Seewasser aufgefangen wird und somit am Weiterfließen in Richtung des Schiffsmotors gehindert wird. Die Auffangwanne 3 ist beispielsweise mit einem nicht abgebildeten Drainage- und Pumpensystem fluidverbunden, durch welches das in der Auffangwanne 4 gesammelte Seewasser bei Bedarf außenbords gepumpt werden kann.

Im Bereich der Wasserfalle 11 weist der Ablaufkanal 1 einen Ablaufstutzen 7 auf, durch welchen das Seewasser aus dem Abgaskanal 1 zur Auffangwanne 3 gelangt (siehe Fließrichtung 9). Der Ablaufstutzen 7 weist hierfür eine Öffnung auf, deren Wandung in Richtung der Auffangwanne 3 vorsteht. Der Abgaskanal 7 ist abgesehen von dieser Öffnung im Bereich der Wasserfalle durchgehend geschlossen, als ununterbrochen ausgebildet.

Auf einer dem Borddurchlass 4 zugewandten Seite des Ablaufstutzens 7 weist die Vorrichtung 10 eine Überlaufwand 2 auf, welche vom Bodenbereich des Abgaskanals 1 senkrecht in Richtung der Kanalmitte hochsteht. Die Überlaufwand 2 ist dabei von der Öffnung im Ablaufstutzen 7 entlang der Abgasströmungsrichtung 5 und in Richtung des Borddurchlass 4 um einen definierten Mindestabstand 8 beabstandet. Die Überlaufwand 2 stellt ein Wehr da und dient dazu, durch den Borddurchlass 4 in den Abgaskanal 1 aufgrund von Wellen oder Seeschlag eindringendes Seewasser zu behindern und abzubremsen. Die Höhe der Überlaufwand 2 ist derart bemessen, dass der im Abgaskanal 1 freibleibende Strömungsquerschnitt im Wesentlichen dem Querschnitt des Ablaufstutzens 7 entspricht oder kleines ist. Sämtliches eindringendes Seewasser, welches die Überlaufwand 2 überwindet, kann somit auch durch den Ablaufstutzen 7 in die Auffangwanne 3 abgeführt werden. Ein Aufstauen des Seewassers im Abgaskanal 1 wird somit unterbunden.

Die Vorrichtung 10 weist ferner auf der dem Schiffsmotor zugewandten Seite des Ablaufstutzens 7 eine Leitschräge 6 auf. Die Leitschräge 6 ist innerhalb des Abgaskanals 1 angeordnet und erstreckt sich teilweise über die Öffnung des Ablaufstutzens 7. Die Leitschräge 6 ist dabei im Bodenbereich des Abgaskanals 1 angeordnet und derart ausgebildet, dass sie entlang der Abgasströmungsrichtung 5 vom Schiffsmotor zum Borddurchlass 4 sukzessive ansteigt und sich zunehmend in die Kanalmitte erstreckt. Dies führt dazu, dass sich der für die Abgase zur Verfügung stehende Strömungsquerschnitt im Bereich der Wasserfalle 11 verringert. Die Strömungsgeschwindigkeit der Abgase nimmt hierdurch im Bereich der Wasserfalle 11 gegenüber der Strömungsgeschwindigkeit im übrigen Abgaskanal 1 (vor und nach der Wasserfalle) zu. Im Bereich des Ablaufstutzens 7 und im Bereich der Auffangwanne 3 entsteht somit ein Unterdruck, welcher dazu führt, dass durch die Öffnung des Ablaufstützens 7 Luft in den Abgasstrom bzw. in den Abgaskanal 1 gesaugt wird. Ein Entweichen von Abgasen in das Schiffinnere durch den Ablaufstutzen 7 wird somit unterbunden.

Die vertikale Höhe der Leitschräge 6 senkrecht zur Haupterstreckungsrichtung des Abgaskanals 1 ist größer als die vertikale Höhe der Überlaufwand 2 senkrecht zur Haupterstreckungsrichtung des Abgaskanals 1. Der Strömungsquerschnitt ist somit im Bereich des höchstens Punktes der Leitschräge 6 geringfügig geringer als der Strömungsquerschnitt im Bereich der Überlaufwand 2.

### Bezugszeichenliste

- 1: Abgaskanal
- 2: Überlaufwand
- 3: Auffangwanne
- 4: Borddurchlass
- 5: Abgasströmungsrichtung
- 6: Leitschräge
- 7: Ablaufstutzen
- 8: Abstand
- 9: Fließrichtung
- 10: Vorrichtung
- 11: Wasserfalle
- 12: Bordwand

## Patentansprüche

1. Vorrichtung (10) zum Abführen von Abgasen eines Schiffsmotors aufweisend einen Abgaskanal (1), welcher sich vom Schiffsmotor zu einem Borddurchlass (4) erstreckt, und einer Wasserfalle (11), welche eine Auffangwanne (3) umfasst, wobei die Auffangwanne (3) unterhalb eines im Abgaskanal (1) ausgebildeten Ablaufstutzens (7) angeordnet ist, wobei auf der dem Schiffsmotor zugewandten Seite des Ablaufstutzens (7) eine Leitschräge (6) innerhalb des Abgaskanals (1) angeordnet ist, wobei auf der dem Borddurchlass (4) zugewandten Seite des Ablaufstutzens (7) eine Überlaufwand (2) angeordnet ist.

2. Vorrichtung (10) nach einem der vorhergehenden Ansprüche, wobei die Leitschräge (6) derart ausgebildet ist, dass sie entlang der vom Schiffsmotor zum Borddurchlass (4) gerichteten Abgasströmungsrichtung (5) sukzessive ansteigt.

3. Vorrichtung (10) nach einem der vorhergehenden Ansprüche, wobei die Leitschräge (6) derart ausgebildet ist, dass der effektive Strömungsquerschnitt des Abgaskanals (1) im Bereich der Wasserfalle (11) gegenüber dem übrigen Abgaskanal (1) reduziert ist.

4. Vorrichtung (10) nach einem der vorhergehenden Ansprüche, wobei die vertikale Höhe der Leitschräge (6) senkrecht zur Haupterstreckungsrichtung des Abgaskanals (1) größer als die vertikale Höhe der Überlaufwand (2) senkrecht zur Haupterstreckungsrichtung des Abgaskanals (1) ist.

5. Vorrichtung (10) nach einem der vorhergehenden Ansprüche, wobei der Ablaufstutzen (7) eine Öffnung im Abgaskanal (1) umfasst, die in die Auffangwanne (3) mündet und wobei die Überlaufwand (2) von der Öffnung in Richtung des Borddurchlass (4) vorzugsweise beabstandet ist.

6. Vorrichtung (10) nach einem der vorhergehenden Ansprüche, wobei der Abgaskanal (1) im Bereich der der Überlaufwand (2) einen durch die Überlaufwand (2) eingeschränkten Querschnitt aufweist und wobei der Querschnitt des Ablaufstutzens (7) im Wesentlichen dem eingeschränkten Querschnitt des Abgaskanals (1) im Bereich der Überlaufwand (2) entspricht.

7. Vorrichtung (10) nach einem der vorhergehenden Ansprüche, wobei der Abgaskanal (1) zumindest im Bereich der Wasserfalle (11) mit Ausnahme der Öffnung als geschlossener Kanal ausgebildet ist.

8. Vorrichtung (10) nach einem der vorhergehenden Ansprüche, wobei die Leitschräge (6) nur im Bodenbereich des Abgaskanals (1) ausgebildet ist und sich teilweise über die Öffnung des Ablaufstutzens (7) erstreckt.

9. Vorrichtung (10) nach einem der vorhergehenden Ansprüche, wobei die Leitschräge (6) derart ausgebildet ist, dass im Bereich des Ablaufstutzens (7) ein Unterdruck relativ zum Bereich der Auffangwanne (3) erzeugt wird.

10. Vorrichtung (10) nach einem der vorhergehenden Ansprüche, wobei die Leitschräge (6) derart ausgebildet ist, dass der Abgasstrom von der Leitschräge (6) in den oberen Bereich des Abgaskanals (1) und über den Ablaufstutzen (7) hinweg gelenkt wird.

## Claims

1. Device (10) for discharging exhaust gases from a marine engine, comprising a flue (1) which extends from the marine engine to a through-hull fitting (4), and a water trap (11) which comprises a collection pan (3), wherein the collection pan (3) is arranged beneath an outlet nozzle (7) formed in the flue (1), wherein a guiding slope (6) is arranged within the flue (1) on that side of the outlet nozzle (7) that faces the marine engine, wherein an overflow wall (2) is arranged on that side of the outlet nozzle (7) that faces the through-hull fitting (4).

2. Device (10) according to one of the preceding claims, wherein the guiding slope (6) is configured such that it rises gradually in the exhaust gas flow direction (5) directed from the marine engine to the through-hull fitting (4).

3. Device (10) according to either of the preceding claims, wherein the guiding slope (6) is configured such that the effective flow cross section of the flue (1) is reduced in the region of the water trap (11) compared with the rest of the flue (1).

4. Device (10) according to one of the preceding claims, wherein the vertical height of the guiding slope (6) perpendicularly to the main extension direction of the flue (1) is greater than the vertical height of the overflow wall (2) perpendicularly to the main extension direction of the flue (1).

5. Device (10) according to one of the preceding claims, wherein the outlet nozzle (7) comprises an opening in the flue (1), said opening leading into the collection pan (3), and wherein the overflow wall (2) is preferably spaced apart from the opening in the direction of the through-hull fitting (4).

6. Device (10) according to one of the preceding claims, wherein the flue (1) comprises, in the region of the overflow wall (2), a cross section reduced by the overflow wall (2), and wherein the cross section of the outlet nozzle (7) corresponds substantially to the reduced cross section of the flue (1) in the region of the overflow wall (2).

7. Device (10) according to one of the preceding claims, wherein the flue (1) is configured as a closed duct at least in the region of the water trap (11), apart from the opening.

8. Device (10) according to one of the preceding claims, wherein the guiding slope (6) is formed only in the bottom region of the flue (1) and extends partially over the opening of the outlet nozzle (7).

9. Device (10) according to one of the preceding claims, wherein the guiding slope (6) is configured such that a negative pressure relative to the region of the collection pan (3) is generated in the region of the outlet nozzle (7).

10. Device (10) according to one of the preceding claims, wherein the guide slope (6) is configured such that the exhaust gas flow is deflected from the guiding slope (6) into the upper region of the flue (1) and over the outlet nozzle (7).

## Revendications

1. Dispositif (10) pour évacuer des gaz d'échappement d'un moteur de bateau, présentant un conduit de gaz d'échappement (1) qui s'étend depuis le moteur de bateau jusqu'à un passe-coque (4), et un écoulement d'eau (11) qui comprend une cuve de réception (3), la cuve de réception (3) étant disposée en dessous d'une tubulure d'écoulement (7) réalisée dans le conduit de gaz d'échappement (1), un biseau de guidage (6) étant disposé à l'intérieur du conduit de gaz d'échappement (1) du côté de la tubulure d'écoulement (7) tourné vers le moteur de bateau, une paroi de débordement (2) étant disposée du côté de la tubulure d'écoulement (7) tourné vers le passe-coque (4).

2. Dispositif (10) selon l'une quelconque des revendications précédentes, dans lequel le biseau de guidage (6) est réalisé de telle sorte qu'il monte successivement le long de la direction d'écoulement des gaz d'échappement (5) orientée depuis le moteur de bateau vers le passe-coque (4).

3. Dispositif (10) selon l'une quelconque des revendications précédentes, dans lequel le biseau de guidage (6) est réalisé de telle sorte que la section transversale d'écoulement effective du conduit de gaz d'échappement (1) dans la région de l'écoulement d'eau (11) soit réduite par rapport au reste du conduit de gaz d'échappement (1).

4. Dispositif (10) selon l'une quelconque des revendications précédentes, dans lequel la hauteur verticale du biseau de guidage (6) perpendiculairement à la direction d'étendue principale du conduit de gaz d'échappement (1) est supérieure à la hauteur verticale de la paroi de débordement (2) perpendiculairement à la direction d'étendue principale du conduit de gaz d'échappement (1).

5. Dispositif (10) selon l'une quelconque des revendications précédentes, dans lequel la tubulure d'écoulement (7) présente une ouverture dans le conduit de gaz d'échappement (1) qui débouche dans la cuve de réception (3) et dans lequel la paroi de débordement (2) est de préférence espacée de l'ouverture dans la direction du passe-coque (4).

6. Dispositif (10) selon l'une quelconque des revendications précédentes, dans lequel le conduit de gaz d'échappement (1) présente, dans la région de la paroi de débordement (2), une section transversale réduite par la paroi de débordement (2) et dans lequel la section transversale de la tubulure d'écoulement (7) correspond essentiellement à la section transversale réduite du conduit de gaz d'échappement (1) dans la région de la paroi de débordement (2).

7. Dispositif (10) selon l'une quelconque des revendications précédentes, dans lequel le conduit de gaz d'échappement (1) est réalisé au moins dans la région de l'écoulement d'eau (11), à l'exception de l'ouverture, sous forme de conduit fermé.

8. Dispositif (10) selon l'une quelconque des revendications précédentes, dans lequel le biseau de guidage (6) est uniquement réalisé dans la région du fond du conduit de gaz d'échappement (1) et s'étend en partie sur l'ouverture de la tubulure d'écoulement (7).

9. Dispositif (10) selon l'une quelconque des revendications précédentes, dans lequel le biseau de guidage (6) est réalisé de telle sorte qu'une dépression par rapport à la région de la cuve de réception (3) soit produite dans la région de la tubulure d'écoulement (7).

10. Dispositif (10) selon l'une quelconque des revendications précédentes, dans lequel le biseau de guidage (6) est réalisé de telle sorte que le courant de gaz d'échappement soit orienté depuis le biseau de guidage (6) dans la région supérieure du conduit de gaz d'échappement (1) et au-delà de la tubulure d'écoulement (7).
